# FASCICULE DE BREVET EUROPEEN

(11) **EP 0 463 894 B1**
(45) Date de publication et mention de la délivrance du brevet: **20.07.1994**
(21) Numéro de dépôt: 91401343.8
(22) Date de dépôt: 24.05.1991
(51) Int. Cl.: B65D 83/44

(54) **Valve pour bidon aérosol et bidon aérosol équipé d'une telle valve**
Ventil für Aerosolbehälter und mit einem solchen Ventil versehener Aerosolbehälter
Valve for aerosol can and aerosol can equipped with such a valve

(30) Priorité: 27.06.1990 FR 9008082
(43) Date de publication de la demande: 02.01.1992
(73) Titulaire: L'OREAL, 75008 Paris (FR)
(72) Inventeur: Candat, Pierre, F-77230 Moussy-le-Vieux (FR)
(74) Mandataire: Peuscet, Jacques

(56) Documents cités:
- FR-A- 2 375 111
- US-A- 3 018 928

## Description

L'invention est relative à une valve pour bidon aérosol, valve du genre de celles qui permettent la pulvérisation d'un produit contenu sous pression gazeuse dans le bidon et qui comprennent un corps fixé sur le bidon et faisant saillie vers l'intérieur de ce bidon, et une tige d'actionnement, accessible de l'extérieur du bidon, et propre à être déplacée, par l'action d'un utilisateur, pour commander l'ouverture de la valve selon le préambule de la revendication 1.

Lorsque l'on pulvérise un produit, notamment de la laque pour cheveux, il est souhaitable d'obtenir, pendant toute la durée d'utilisation du bidon, une bonne qualité de pulvérisation, c'est-à-dire un débit et une taille convenables des gouttelettes pulvérisées. Ce problème se pose notamment lorsque la pression gazeuse à l'intérieur du bidon est assurée avec un gaz comprimé (N2, CO2 ou air), car la pression diminue progressivement au cours des utilisations répétées.

L'invention a pour but, surtout, de fournir une valve qui permet de résoudre ce problème en empêchant automatiquement toute pulvérisation lorsque la pression à l'intérieur du bidon devient inférieure à une pression prédéterminée, considérée comme minimale pour assurer une pulvérisation convenable. Dans le cas d'un bidon pouvant être rechargé en gaz propulseur comprimé, l'utilisateur sera ainsi averti d'avoir à recharger le bidon en gaz comprimé.

On a déjà proposé, selon US-A-3 018 928, de combiner une telle valve avec un clapet propre à se trouver à l'intérieur du bidon et comportant un organe mobile soumis à l'action d'un ressort taré de manière telle que, lorsque la pression dans le bidon devient inférieure à une limite prédéterminée, le clapet empêche toute pulvérisation même si la tige de valve est actionnée

L'invention a pour but de fournir une telle valve qui soit d'une réalisation simple et économique et qui puisse être réalisée aisément à partir de valves classiques ne permettant pas d'empêcher automatiquement la pulvérisation à partir d'une certaine pression minimale.

Selon l'invention, une valve pour bidon aérosol du genre défini précédemment est caractérisée par le fait que la combinaison de la valve et du clapet est telle que, le corps de valve ayant une entrée et le clapet comprenant une enveloppe tubulaire recouvrant ladite entrée, l'organe mobile du clapet est arrangé de telle manière que le passage du produit constitué par l'entrée et l'enveloppe puisse être fermé, le clapet ne s'ouvrant que pour une pression, à l'intérieur du réservoir, au moins égale à la susdite limite prédéterminée.

Avantageusement, l'organe mobile de fermeture du clapet est constitué par une bille ; en variante, cet organe mobile peut être constitué par un pointeau ou tout moyen équivalent.

De préférence, l'enveloppe tubulaire est fixée sur le corps de valve et comporte un orifice de communication avec l'intérieur du bidon, cet orifice comportant un siège pour l'organe mobile de fermeture, le ressort taré ayant tendance à appliquer cet organe de fermeture contre ce siège.

Avantageusement, la valve selon l'invention comprend une valve standard classique, et l'enveloppe du clapet est rapportée et fixée sur le corps de cette valve classique.

Généralement, l'enveloppe du clapet est munie d'un embout de raccordement coaxial à l'orifice de communication pour le branchement d'un tube plongeur.

Une prise de gaz additionnelle, débouchant transversalement, peut être prévue dans ladite enveloppe du clapet, au-delà du siège de la bille, du côté de l'intérieur du bidon.

Lorsque la valve est réalisée à partir d'une valve standard dont le corps comporte un prolongement pour raccordement à un tube plongeur, l'enveloppe du clapet coiffe également ce prolongement et le ressort taré est disposé autour de ce prolongement, coaxialement, de manière à prendre appui contre l'extrémité du corps de valve standard.

De préférence, la pression déterminée, à partir de laquelle s'ouvre le clapet, est de l'ordre de 2. 10⁵ Pa (2 bars).

L'invention est également relative à un bidon aérosol équipé d'une valve telle que définie précédemment.

L'invention consiste, mises à part les dispositions exposées ci-dessus, en un certain nombre d'autres dispositions dont il sera plus explicitement question ci-après à propos d'un exemple de réalisation décrit avec référence aux dessins ci-annexés, mais qui n'est nullement limitatif.

La figure 1, de ces dessins, est une coupe axiale, avec parties en extérieur, d'une valve conforme à l'invention, la tige d'actionnement étant en position de fermeture.

La figure 2 montre,semblablement à la figure 1, la valve alors que la tige est en position d'ouverture, la pression dans le bidon étant supérieure à la limite prédéterminée.

La figure 3, enfin, montre la valve, semblablement à la figure 2, alors que la pression dans le bidon est inférieure à la limite prédéterminée.

En se reportant à la figure 1, on peut voir une valve 1 pour un bidon aérosol (non représenté) contenant un produit liquide sous pression de gaz.

La valve 1 comprend un corps 3 fixé sur le bidon par un sertissage 4 propre à emprisonner dans une coupelle 2 prévue sur le bidon, une partie 5, de plus fort diamètre, prévue à l'extrémité supérieure du corps 3.

Cette partie 5 est en appui contre une rondelle d'étanchéité 6 qui est elle-même en appui contre une collerette 7, de la coupelle 2 dont le plan moyen est orthogonal à l'axe du bidon.

Le corps 3 cylindrique fait saillie vers l'intérieur du bidon et comprend un mécanisme de valve classique non représenté. Une tige 8 d'actionnement de la valve est monté coulissante dans le corps 3, suivant la direction axiale A. La tige 8 comporte un trou borgne longitudinal 9 s'ouvrant vers le haut, et dans lequel débouche, au voisinage du fond, un canal radial 10 communiquant avec la surface extérieure de la tige 8.

La tige 8 est rappelée, en position de repos représentée sur la figure 1, par des moyens élastiques (non montrés). Dans cette position, le canal 10 est situé sensiblement à mi-épaisseur de la rondelle 6 et est fermé par la paroi cylindrique interne de cette rondelle.

Le corps 3 est celui d'une valve standard et comporte un prolongement 11, de diamètre plus faible, muni d'un canal d'entrée 12. Le prolongement 11 est prévu pour un raccordement à un tube plongeur (non représenté) s'étendant vers le fond du bidon.

Généralement, la commande de l'enfoncement de la tige 8 dans le corps 3 est assurée par action sur un bouton-poussoir (non représenté), de sorte que le canal 10, comme représenté sur la figure 2, débouche dans un volume situé au-dessous de la rondelle d'étanchéité 6.

Un clapet 13 à organe mobile de fermeture constitué par une bille 14 est prévu à l'intérieur du bidon et est combiné avec la valve standard. Il est clair que l'organe mobile de fermeture du clapet pourrait être constitué par un pointeau, ou autre moyen équivalent. Le clapet 13 comprend une enveloppe 15 fixée sur le corps 3 de manière à coiffer le prolongement 11 et à recouvrir l'entrée 12.

L'enveloppe 15 comporte un orifice 16 de communication avec l'intérieur du bidon, cet orifice 16 comportant un siège tronconique 17 pour la bille 14. Cette bille est soumise à l'action d'un ressort taré 18. Dans l'exemple représenté sur le dessin, le ressort 18 est un ressort hélicoïdal disposé autour du prolongement 11, coaxialement, de manière à prendre appui contre l'extrémité 19 du corps de valve 3. Le ressort 18 a tendance à appliquer la bille 14 contre le siège 17 et à fermer ainsi l'orifice 16.

Il est clair que l'expression "ressort taré" doit être comprise dans un sens large et englobe tout moyen élastique taré, agissant comme un ressort, notamment une lame ressort type clinquant.

L'enveloppe 15 du clapet est munie d'un embout 20, coaxial à l'orifice 16, pour le branchement d'un tube plongeur non représenté. L'embout 20 comporte un canal 21 dans lequel débouche une prise de gaz additionnelle 22 formée par un passage radial prévu du côté de l'orifice 16 opposé à la bille 14, la prise de gaz additionnelle 22 faisant communiquer le canal 21 et le volume intérieur du bidon.

Avantageusement, le ressort 18 est taré de manière à maintenir le clapet 14 contre le siège 17 aussi longtemps que la différence de pression entre l'intérieur du bidon et la chambre intérieure de l'enveloppe 15 est inférieure à une valeur de l'ordre de 2 bars.

Ceci étant, le fonctionnement de la valve selon l'invention est le suivant.

Au repos, comme illustré sur la figure 1, la tige 8 est en position de fermeture et la bille 14 est en appui contre le siège 17, sous l'action du ressort 18, les pressions à l'intérieur du bidon et de l'enveloppe 15 étant sensiblement les mêmes.

Lorsque l'utilisateur actionne la valve et enfonce la tige 8, comme illustré sur la figure 2, l'intérieur de l'enveloppe 15 est mis en communication avec l'atmosphère par le canal 10 et la pression, dans cette enveloppe 15, devient inférieure à la pression gazeuse régnant dans le bidon. Lorsque cette pression gazeuse est suffisante, elle exerce sur la bille 14 une force supérieure à celle du ressort 18 et écarte donc la bille 14 de son siège 17 comme illustré sur la figure 2.

Le produit à pulvériser peut alors passer par les canaux 21, l'orifice 16, l'entrée 12, le canal 10 et le trou 9 pour sortir, à travers la buse d'une tête de distribution non représentée, sous forme de gouttelettes pulvérisées dans l'atmosphère.

Si la pression dans le bidon est inférieure à la limite établie par le ressort 18, la bille 14 reste appliquée contre le siège 17, malgré l'enfoncement de la tige 8, comme illustré sur la figure 3.

Dans ces conditions, même si l'utilisateur enfonce la tige 8, il n'y aura pas de pulvérisation. On évite ainsi de pulvériser dans des conditions de pression insuffisante conduisant à une mauvaise qualité de pulvérisation.

La valve conforme à l'invention permet ainsi de garantir une distribution correcte du produit. Lorsque la pression est devenue trop faible dans le bidon, la distribution ne pourra reprendre qu'après remontée de cette pression à une valeur suffisamment élevée pour provoquer le décollement de la bille 14. Cette remontée de la pression peut être obtenue, dans le cas de bidons rechargeables, par une opération de recharge en gaz propulseur.

Cette valve est d'une réalisation simple et économique et peut être obtenue par une modification rapide d'une valve standard classique.

## Revendications

1. Valve pour bidon aérosol, permettant la pulvérisation d'un produit contenu sous pression gazeuse dans le bidon et comprenant un corps (3) fixé sur le bidon et faisant saillie vers l'intérieur de ce bidon, et une tige (8) d'actionnement, accessible de l'extérieur du bidon, et propre à être déplacée, par l'action d'un utilisateur, pour commander l'ouverture de ladite valve (1), ladite valve (1) étant combinée avec un clapet (13), propre à se trouver à l'intérieur du bidon et comportant un organe mobile (14) soumis à l'action d'un ressort taré (18) de manière telle que, lorsque la pression dans le bidon devient inférieure à une limite prédéterminée, le clapet (13) empêche toute pulvérisation même si la tige (8) de valve est actionnée, caractérisée par le fait que la combinaison de la valve (1) et du clapet (13) est telle que, le corps (3) de valve ayant une entrée (12) et le clapet (13) comprenant une enveloppe tubulaire (15) recouvrant ladite entrée (12), l'organe mobile (14) du clapet (13) est arrangé de telle manière que le passage du produit constitué par l'entrée (12) et l'enveloppe (15) puisse être fermé, le clapet (13) ne s'ouvrant que pour une pression, à l'intérieur du réservoir, au moins égale à la susdite limite prédéterminée.

2. Valve selon la revendication 1, caractérisée par le fait que l'organe mobile de fermeture du clapet est une bille (14).

3. Valve selon la revendication 1 ou 2, caractérisée par le fait que l'enveloppe tubulaire (15) est fixée sur le corps (3) de valve et comporte un orifice (16) de communication avec l'intérieur du bidon, cet orifice (16) comportant un siège (17) pour l'organe mobile de fermeture (14), le ressort taré (18) ayant tendance à appliquer cet organe de fermeture (14) contre ce siège (17).

4. Valve selon l'une des revendications 1 à 3, caractérisée par le fait qu'elle comprend une valve standard classique, l'enveloppe (15) du clapet (13) étant rapportée et fixée sur le corps (3) de cette valve classique.

5. Valve selon l'une quelconque des revendications précédentes, caractérisée par le fait que l'enveloppe (15) du clapet est munie d'un embout de raccordement (20) coaxial à l'orifice de communication (16) pour le branchement d'un tube plongeur.

6. Valve selon l'une quelconque des revendications précédentes, caractérisée par le fait qu'une prise de gaz additionnelle (22) est prévue dans ladite enveloppe (15) du clapet, au-delà du siège (17) de l'organe de fermeture, du côté intérieur du bidon.

7. Valve selon la revendication 4, ou selon l'ensemble de la revendication 4 et de la revendication 5 ou 6, réalisée à partir d'une valve standard dont le corps (3) comporte un prolongement (11) pour raccordement à un tube plongeur, caractérisée par le fait que l'enveloppe (15) du clapet (13) coiffe le prolongement (11) et le ressort taré (18) est disposé autour de ce prolongement (11), coaxialement, de manière à prendre appui contre l'extrémité (19) du corps (3) de valve standard.

8. Valve selon l'une quelconque des revendications précédentes, caractérisée par le fait que la pression, à partir de laquelle s'ouvre le clapet, est de l'ordre de 2. 10⁵ Pa (2 bars).

9. Bidon aérosol équipé d'une valve selon l'une des revendications 1 à 8.

## Patentansprüche

1. Ventil für Aerosolbehälter, das die Zerstäubung eines unter Gasdruck in dem Behälter enthaltenen Produktes ermöglicht und das einen Körper (3) umfaßt, der auf dem Behälter befestigt ist, und ins Innere des Behälters ragt, und das einen Betätigungsschaft (8) umfaßt, der von außerhalb des Behälters zugänglich ist und der durch die Betätigung eines Benutzers verschiebbar ist, um die Öffnung des Ventils (1) zu steuern, wobei das Ventil (1) mit einem Rückschlagventil (13) kombiniert ist, das sich im Inneren des Behälters befindet und ein bewegliches Organ (14) umfaßt, das der Wirkung einer geeichten Feder (18) derart unterliegt, daß das Rückschlagventil (13) jede Zerstäubung verhindert, wenn der Druck in dem Behälter einen vorbestimmten Grenzwert unterschreitet, selbst wenn der Schaft (8) des Ventils betätigt wird,
**dadurch gekennzeichnet,** daß
das Ventil (1) so mit dem Rückschlagventil (13) kombiniert ist, daß der Körper (3) des Ventils einen Einlaß (12) aufweist und das Rückschlagventil (13) ein röhrenförmiges Gehäuse (15) umfaßt, das den Einlaß (12) umgibt, wobei das bewegliche Organ (14) des Rückschlagventils (13) so angeordnet ist, daß der Durchlaß für das Produkt, der von dem Einlaß (12) und dem Gehäuse (15) gebildet ist, verschlossen sein kann, wobei das Rückschlagventil (13) sich nur dann öffnet, wenn der Druck im Inneren des Reservoirs mindestens gleich dem vorbestimmten Grenzwert ist.

2. Ventil nach Anspruch 1, dadurch gekennzeichnet, daß das bewegliche Verschlußorgan des Rückschlagventils eine Kugel (14) ist.

3. Ventil nach Anspruch 1 oder 2, dadurch gekennzeichnet, daß das röhrenförmige Gehäuse (15) auf dem Körper (3) des Ventils befestigt ist und eine Öffnung (16) zur Kommunikation mit dem Inneren des Behälters umfaßt, wobei die Öffnung (16) einen Sitz (17) für das bewegliche Verschlußorgan (14) umfaßt, wobei die geeichte Feder (18) das Verschlußorgan (14) gegen den Sitz (17) drückt.

4. Ventil nach einem der Ansprüche 1 bis 3, dadurch gekennzeichnet, daß es ein klassisches Standardventil umfaßt, wobei das Gehäuse (15) des Rückschlagventils (13) auf den Körper (3) des klassischen Ventils aufgesteckt und auf ihm befestigt ist.

5. Ventil nach einem der vorhergehenden Ansprüche, dadurch gekennzeichnet, daß das Gehäuse (15) des Rückschlagventils koaxial mit der Verbindungsöffnung (16) mit einem Anschlußstück (20) zum Anschluß eines Tauchrohres versehen ist.

6. Ventil nach einem der vorhergehenden Ansprüche, dadurch gekennzeichnet, daß in dem Gehäuse (15) des Rückschlagventils, jenseits des Sitzes (17) vom Verschlußorgan, auf der Innenseite des Behälters ein Anschluß (22) für ein Zusatzgas vorgesehen ist.

7. Ventil nach Anspruch 4 oder nach einer Kombination von Anspruch 4 und Anspruch 5 oder 6 auf Basis eines Standardventils, dessen Körper (3) eine Verlängerung (11) für den Anschluß an ein Tauchrohr umfaßt, dadurch gekennzeichnet, daß das Gehäuse (15) des Rückschlagventils (13) die Verlängerung (11) umgibt und, daß die geeichte Feder (18) coaxial rings um die Verlängerung (11) so angeordnet ist, daß sie sich im Anschlag gegen das Ende (19) des Körpers (3) des Standardventils befindet.

8. Ventil nach einem der vorhergehenden Ansprüche, dadurch gekennzeichnet, daß der Druck, von dem das Rückschlagventil geöffnet wird, in der Größe von 2·10⁵ Pascal (2 bar) liegt.

9. Aerosolbehälter, ausgestattet mit einem Ventil nach einem der Ansprüche 1 bis 8.

## Claims

1. A valve for an aerosol can, allowing a product contained under gas pressure in the can to be sprayed, and comprising a body (3) fixed on the can and projecting towards the inside of this can, and an actuating stem (8) accessible from outside the can and capable of being displaced by a user's action to actuate the opening of the said valve (1), the said valve (1) being combined with a stop valve (13) adapted to be located inside the can and comprising a movable element (14) subjected to the action of a calibrated spring (18) in such a way that when the pressure in the can falls below a predetermined limit, the stop valve (13) prevents any spraying, even if the valve stem (8) is actuated, characterized in that the combination of the valve (1) and of the stop valve (13) is such that while the valve body (3) has an inlet (12) and the stop valve (13) comprises a tubular casing (15) covering the said inlet (12), the movable element (14) of the stop valve (13) is arranged in such a way that the passageway for the product constituted by the inlet (12) and the tubular casing (15) can be closed, the stop valve (13) only opening at a pressure inside the reservoir that is at least equal to the above mentioned predetermined limit.

2. A valve according to claim 1, characterized in that the movable element for closing the stop valve is a ball (14).

3. A valve according to claim 1 or 2, characterized in that the tubular casing (15) is fixed to the valve body (3) and includes an opening (16) for communicating with the inside of the can, this opening (16) comprising a seat (17) for the movable closing element (14), the calibrated spring (18) tending to apply this movable element (14) against the seat (17).

4. A valve according to one of claims 1 to 3, characterized in that it includes a conventional standard valve, the casing (15) of the stop valve (13) being added to and fixed on the body (3) of this conventional valve.

5. A valve according to any one of the preceding claims, characterized in that the casing (15) of the stop valve is provided with a connector fitting (20) that is coaxial with the communication opening (16) for the connection of a dip tube.

6. A valve according to any one of the preceding claims, characterized in that provision is made for an additional gas intake (22) in the said casing (15) of the stop valve beyond the seat (17) of the closing element on the inner side of the can.

7. A valve according to claim 4 or according to the set of claim 4 and of claim 5 or 6, obtained from a standard valve whose body (3) includes an extension (11) for connection to a dip tube, characterized in that the casing (15) of the stop valve (13) surmounts the extension (11), and the calibrated spring (18) is disposed coaxially round this extension (11) so as to bear against the end (19) of the standard valve body (3).

8. A valve according to any one of the preceding claims, characterized in that the pressure as from which the stop valve opens is of the order of 2.10⁺⁵Pa (2 bar).

9. An aerosol can fitted with a valve according to one of claims 1 to 8.
